# EUROPÄISCHE PATENTSCHRIFT

(11) **EP 1 313 663 B1**
(45) Veröffentlichungstag und Bekanntmachung des Hinweises auf die Patenterteilung: **02.01.2008**
(21) Anmeldenummer: 01969652.5
(22) Anmeldetag: 27.08.2001
(51) Int. Cl.: B66F 11/04, B66C 1/10

(54) **VORRICHTUNG ZUM BEFÖRDERN VON PERSONEN MITTELS EINES SPREADERS**
DEVICE FOR TRANSPORTING PEOPLE BY A SPREADER
DISPOSITIF DE TRANSPORT DE PERSONNES AU MOYEN D'UN PALONNIER

(30) Priorität: 27.08.2000 DE 10041932
(43) Veröffentlichungstag der Anmeldung: 28.05.2003
(73) Patentinhaber: FM Patentverwertung KG, 84061 Ergoldsbach (DE)
(72) Erfinder: FALLER, Heide, 84061 Ergoldsbach (DE)
(74) Vertreter: Gustorf, Gerhard
(86) Internationale Anmeldenummer: PCT/EP2001/009862
(87) Internationale Veröffentlichungsnummer: WO 2002/018263

(56) Entgegenhaltungen:
- WO-A-99/64342
- NL-C- 1 006 645
- US-A- 4 546 852
- US-A- 4 630 708
- US-A- 4 676 339
- US-A- 4 858 775

## Beschreibung

Die Erfindung betrifft eine Vorrichtung zum Befördern von Personen mittels eines Spreaders nach dem Oberbegriff des Patentanspruchs 1. Eine solche Vorrichtung ist bekannt aus WO 99/64342.

Beim Löschen (Entladen) von Containern, die auf Schiffen transportiert werden, müssen zuerst die auf den Lukendeckeln befindlichen Container gelöscht werden. Zur Sicherung gegen Herabfallen während der Fahrt sind diese mittels sogenannter Twistlocks (an den Containerecken anzubringende Verriegelungen) sowohl mit den Lukendeckeln als auch untereinander verriegelt. Vor dem Entladen müssen diese in jedem Fall zuerst manuell entriegelt werden. Im Falle vollkommen manuell zu bedienender Twistlocks werden diese auch beim Laden zuerst auf den Lukendeckel bzw. die bereits verladenen Container gelegt und anschließend ebenfalls manuell verriegelt. Da die Container zum Teil in bis zu fünf Lagen über den Lukendeckeln gestapelt werden, ist es äußerst schwierig, diese vom Deck oder von den häufig zwischen den Containerstapeln vorhandenen Gangways aus zu erreichen. Die unteren beiden Lagen werden mit Hilfe von Stangen vom Deck oder von der Gangway aus ver- oder entriegelt, währen die oberen Lagen ebenfalls mit Hilfe dieser Stangen von oben entriegelt werden müssen. Da in vielen Fällen die Zugänglichkeit auch noch durch überstehende Container erschwert ist, sind diese Arbeiten extrem gefährlich und führen häufig auch zu schwersten Unfällen mit nicht selten tödlichem Ausgang. Aus diesem Grund wurden bereits in mehreren Staaten Vorschriften erlassen, die Arbeiten von der Oberseite der Container aus generell untersagen. Diese Vorschriften sind in der Praxis jedoch noch nicht durchführbar, da es bislang an geeigneten Vorrichtungen fehlt, um das Personal zum Öffnen der Twistlocks sicher vor Ort zu bringen.

Angesichts dieser Problematik bemühen sich zwar verschiedene Hersteller um eine Lösung und bieten entsprechende Geräte an. Diese Geräte (sog. Laschkörbe) haben die Aufgabe, das Personal möglichst nahe an den Einsatzort heranzubringen. Bekannte Ausführungen sind Laschkörbe, die - unter dem Spreader hängend - auf dem obersten Container abgesetzt werden. Von dort aus arbeitet das Personal ebenfalls mit den bereits erwähnten Stangen. Bei einer anderen bekannten Ausführung hängen zwei mit Personen besetzte Körbe - ebenfalls unter dem Spreader hängend - jeweils an den Stirnseiten der Container herab und ermöglichen so zumindest das sichere Erreichen der Twistlocks der obersten Lage. Ein weiteres bekanntes' Gerät ermöglicht zwar durch je drei über Leitern verbundene Laschkörbe, daß die drei obersten Lagen ver- und entriegelt werden können. Jedoch ist dieses Gerät aufgrund seiner Bauhöhe nur sehr bedingt einsetzbar (erforderliche Hubhöhe und. überstehende Container). Ein weiteres ausschlaggebendes Kriterium, um einen rationellen Ablauf des Be- und Entladens zu ermöglichen, ist die Notwendigkeit, dieses Gerät direkt auf dem für die Schiffsverladung notwendigen Brückenkran zu lagern. Durch die spezifische Bauart dieser sehr teueren Großgeräte steht ein geeigneter Platz für dieses Gerät nicht zur Verfügung.

Der Erfindung liegt die Aufgabe zugrunde, ein Gerät zu entwickeln, das einfach vom Spreader aufgenommen werden kann, dessen Baugröße die Unterbringung auf dem Brückenkran erlaubt und von dem aus trotzdem mindestens zwei bis vier Containerlagen ver- und entriegelt werden können.

Die Lösung dieser Aufgabe ergibt sich aus den Kennzeichen des Anspruchs 1. Vorteilhafte Weiterbildungen sind Gegenstand der Unteransprüche.

Die Erfindung wird nachstehend an einem Ausführungsbeispiel erläutert, das in der Zeichnung dargestellt ist. Es zeigen:
Figur 1 eine perspektivische Darstellung der in seiner Gesamtheit als "Laschkorb" bezeichneten Vorrichtung,
Figur 2 die perspektivische Darstellung des vom Spreader aufgenommenen Laschkorbs,
Figur 3 die Draufsicht auf den gesamten Laschkorb,
Figur 4 die Vorderansicht des Laschkorbs,
Figur 5 die Seitenansicht des Laschkorbs,
Figur 6 eine perspektivische Darstellung des Laschkorbs, der zur Aufnahme der Personen dient, von der Türseite,
Figur 7 eine perspektivische Darstellung der teleskopierbaren Holme des Laschkorbs,
Figur 8 eine perspektivische Darstellung des Laschkorbs mit Holmen von der Türseite gesehen,
Figur 9 eine perspektivische Darstellung des Laschkorbs mit Holmen von der dem Container zugewandten Seite,
Figur 10 eine perspektivische Darstellung des gesamten Laschkorbes, wenn er vom Spreader aufgenommen auf einen Containerstapel aufgesetzt ist, in vertikal teleskopierter Arbeitsposition,
Figur 11 eine perspektivische Darstellung des gesamten Laschkorbes ohne Spreader, wenn er auf einen Containerstapel aufgesetzt ist, in vertikal telekopierter Arbeitsposition und
Figur 12 eine der Figur 10 ähnliche Darstellung.

Wie die Zeichnung zeigt, ist vorgesehen, daß an einem von einem Spreader 1 aufnehmbaren Rahmen 2 jeweils an den Stirnseiten Laschkörbe 3 angebracht sind, die zur Aufnahme von Personen geeignet sind. Jeder Laschkorb 3 kann über einen vertikalen Teleskoprahmen 4 so weit nach unten ausgefahren werden, daß alle Containerlagen (Container 7) bequem erreicht werden können. Der Laschkorb 3 bietet den beförderten Personen außerdem ausreichenden Schutz sowohl beim Einfahren zwischen die Containerstapel als auch beim vertikalen Verfahren.

Die gesamte Vorrichtung besteht dabei aus einem oberen Aufnahmerahmen 2, der vorzugsweise so gestaltet ist, daß er ohne Änderungen vom Spreader 1 selbsttätig aufgenommen werden kann. Selbstverständlich können auch Ausführungen möglich sein, die es erlauben, den Rahmen 2 über separate Aufnahmeeinrichtungen manuell oder ebenfalls automatisch am Kopfbalken 10 des Spreaders 1 zu befestigen.

Wie Figur 1 zeigt, sind die beiden Laschkörbe 3 an jeweils einem Auslegerarm 5 befestigt, die teleskopisch in einem Rahmen 6 gelagert sind. Der horizontale Antrieb zum Ein- und Ausfahren der Auslegerarme 5 erfolgt über die entsprechende Bewegung der Spreaders 1. Damit ist es möglich, daß beim Umsetzen über längere Container nicht der gesamte Laschkorb über diese hinwegbefördert werden muß, sondern ohne angehoben werden zu müssen in gleicher Höhenlage an den Stirnseiten längeres Container entlang quer verlagert werden kann. Dies hat den Vorteil, daß bei mehreren nebeneinander gelagerten, längeren Containern 7 auch die an der Unterseite befindlichen Twistlocks geöffnet oder verriegelt werden können.

An beiden Auslegerarmen 5 sind vertikal teleskopierbare Rahmen 4 angebracht, die es ermöglichen, den Laschkorb 3 so weit abzusenken, daß alle erfoderlichen Arbeitspositionen sicher ohne Zuhilfenahme von Stangen etc. erreicht werden können. Die Holme 9 der Teleskoprahmen 4 können so oft ineinander geschachtelt werden, daß sich im eingefahrenen Zustand eine möglichst geringe Bauhöhe ergibt. Sie befinden sich außerhalb der stirnseitigen Begrenzungsflächen der Container 7, jedoch innerhalb der maximalen Containerbreite.

An den am weitesten nach unten teleskopierbaren Holmen 9 ist der eigentliche Laschkorb 3 mit den Bedienelementen angebracht. Er ist so ausgebildet, daß für das Bedienpersonal maximaler Schutz bei optimaler Zugänglichkeit zu den Twistlocks gegeben ist. In der geschlossenen Wand können die Bedienelemente untergebracht sein; sie dient gleichzeitig als Gleitfläche entlang der Container 7.

Bei der dargestellten Vorrichtung hat jeder Laschkorb 3 einen eigenen Hubantrieb 8, der vom jeweiligen Laschkorb 3 aus zu bedienen ist. Der Hubantrieb 8 kann dabei als Motor mit Seilen oder als Hydraulikmotor ausgebildet sein.

Die zum Heben und Senken der Laschkörbe 3 erforderliche Energie kann vorzugsweise als elektrische Energie über den Spreader 1 zur Verfügung gestellt werden. Jedoch ist auch die Abnahme in Form von hydraulischer Energie oder die Speicherung der beim Aufsetzen des Spreaders 1 auf die Vorrichtung vorhandene potentielle und kinetische Energie möglich. Die Speicherung (z. B. Batterie oder Druckspeicher) der in die Vorrichtung eingeleiteten Energie hat den Vorteil, daß diese auf einem Containerstapel abgesetzt werden kann. Dadurch ist es möglich, daß das Bedienpersonal unabhängig vom Vorhandensein des Spreaders 1 alle Positionen eines Stapels abarbeiten kann, während der Spreader 1 gleichzeitig Lade- und/oder Löscharbeiten ausführen kann. Bei der Energieversorgung über den Spreader 1 ist es vorteilhaft, wen die Verbindung zum Spreader 1 automatisch beim Aufsetzen hergestellt wird. Es ist auch eine manuelle Koppelung möglich.

Die Energieversorgung zum Wiederhochfahren des Laschkorbs 3 kann wie folgt vorgenommen werden:

### 1. Externe Energieversorgung

1.1. Elektrische, hydraulische, pneumatische Energieversorgung vom Spreader 1 zum Laschkorb 3 über manuelle Kontaktierung (Stecker)
1.2. Elektrische, hydraulische, pneumatische Energieversorgung vom Spreader 1 zum Laschkorb 3 über automatische Kontaktierung (Stecker) beim Koppeln Spreader - Laschkorb

### 2. Energiespeicherung

2.1 Beim Aufsetzen des Spreaders 1 auf den Laschkorb 3 wird die vorhandene Energie in Form des Gewichts des Spreaders x Senkhöhe gespeichert mittels
2.1.1. hydraulischer Zylinder, die durch das Gewicht des Spreaders zusammengedrückt werden, in hydraulischen Speichermedien,
2.1.2 mechanischer Federspeicher, die durch das Gewicht des Spreaders zusammengedrückt werden,
2.1.3 Gegengewicht, das durch das Gewicht des Spreaders über Seil/Kettenumlenkungen oder ähnliches hochgezogen wird, wodurch die Energie gespeichert wird.
2.2 Beim Zurücksetzen des Laschkorbs 3 mittels Spreaders 1 in die Ruheposition wird die vorhandene Energie in Form des Gewichts des (Spreaders + Laschkorbs) x Senkhöhe mittels
2.2.1 hydraulischer Zylinder, die durch das Gewicht des Spreaders zusammengedrückt werden, in hydraulischen Speichermedien gespeichert, oder
2.2.2 mechanischer Federspeicher, die durch das Gewicht des Spreaders zusammengedrückt werden, gespeichert, oder
2.2.3 Gegengewicht, das durch das Gewicht des Spreaders über Seil/Kettenumlenkungen oder ähnliches hochgezogen wird, wodurch die Energie gespeichert wird.

## Patentansprüche

1. Vorrichtung zum Befördern von Personen mittels eines Spreaders (1), bestehend aus einem vertikal verfahrbaren Kopfbalken (10) mit einem Paar horizontal ausfahrbarer Längsholme (11), an deren freien Enden zwei zur Aufnahme von Personen dienende Laschkörbe (3) angebracht sind, die durch einen Rahmen (6) miteinander verbunden sind, der mit dem Kopfbalken (10) des Spreaders (1) koppelbar ist und in dem ein den jeweiligen Laschkorb (3) tragender Auslegerarm (5) teleskopisch gelagert ist, **dadurch gekennzeichnet, daß** jeder Laschkorb (3) über einen vertikalen Teleskoprahmen (4) vertikal nach unten ausfahrbar ist, der an dem freien Ende des entsprechenden Auslegerarms (5) hängt.

2. Vorrichtung nach Anspruch 1, **dadurch gekennzeichnet, daß** jeder Teleskoprahmen (4) aus ineinander geschachtelten Holmen (9) besteht, von denen die am weitesten nach unten teleskopierbaren Holme (9) den Laschkorb (3) tragen.

3. Vorrichtung nach Anspruch 1 oder 2, **dadurch gekennzeichnet, daß** die einander gegenüberliegenden Wände der beiden Laschkörbe (3) geschlossen sind und als Gleitflächen entlang von Containern (7) dienen.

4. Vorrichtung nach einem der vorhergehenden Ansprüche, **dadurch gekennzeichnet, daß** jeder Laschkorb (3) einen eigenen Hubantrieb (8) hat.

5. Vorrichtung nach Anspruch 4, **dadurch gekennzeichnet, daß** der Hubantrieb (8) vom Laschkorb (3) aus steuerbar ist.

6. Vorrichtung nach einem der vorhergehenden Ansprüche, **dadurch gekennzeichnet, daß** die Verschiebebewegungen des Laschkorbs (3) mit denen des Spreaders (1) gekoppelt sind.

7. Vorrichtung nach Anspruch 6, **dadurch gekennzeichnet, daß** die Energieversorgung zum Heben und Senken des Laschkorbs (3) vom Spreader (1) ausgeht.

8. Vorrichtung nach einem der Ansprüche 1 bis 6, **dadurch gekennzeichnet, daß** die beim Aufsetzen des Spreaders (1) in diesem vorhandene potentielle und kinetische Energie für den Hubantrieb (8) des Laschkorbes (3) nutzbar ist.

9. Vorrichtung nach Anspruch 7 oder 8, **dadurch gekennzeichnet, daß** die jeweils vorhandene Energie in der Vorrichtung gespeichert und zum Heben bzw. Senken des Laschkorbes (3) abrufbar ist.

## Claims

1. Device for transporting people by a spreader (1), comprising a vertically moveable head beam (10) with a pair of horizontally extendable long bars (11) to the free ends of which are mounted two personnel cages (3) for receiving operators, said two cages being interconnected by means of a housing (6) which may be coupled to said head beam (10) of said spreader (1) and in which a cantilever beam (5) is mounted which carries a respective personnel cage (3),
**characterized in that** each of said personnel cages (3) is vertically moveable downward by means of a vertical telescopic frame (4) hanging at the free end of the corresponding cantilever beam (5).

2. Device according to claim 1, wherein each one of said telescopic frames (4) is made up of a plurality of bars (9) nestled one inside the other, the personnel cage (3) being fastened to the bars which may be telescopically extended to the lowest position.

3. Device according to claim 1 or 2, wherein the walls of both personnel cages (3) facing each other are closed walls having the function of a sliding surface along the containers (7).

4. Device according to any of the preceding claims, wherein each of said personnel cages (3) is provided with its own lifting motor (8).

5. Device according to claim 4, wherein said lifting motor (8) may be operated from the inside of the personnel cage (3).

6. Device according to any of the preceding claims, wherein the shifting movements of the personnel cage (3) are coupled with those of the spreader (1).

7. Device according to claim 6, wherein power supply for lifting and lowering the personnel cage (3) is issued from the spreader (1).

8. Device according to any of the claims 1 to 6, wherein the static and kinetic energy in the spreader (1) when this is put onto its position is used for the lifting motor (8) of the personnel cage (3).

9. Device according to claim 7 or 8, wherein the energy present in the device is stored and may be called for lifting or lowering the personnel cage (3).

## Revendications

1. Dispositif de transport de personnes au moyen d'un palonnier (1) comprenant une tête centrale (10) déplaçable verticalement avec une paire de longerons (11) extensibles horizontalement, leurs extrémités libres portant deux cabines (3) pour recevoir le personnel de manoeuvre, ces cabines étant reliées par un fourreau (6) apte à être accouplé à la tête centrale (10) du palonnier (1) et dans lequel sont montés deux bras (5) extensibles chacun portant une des cabines (3), **caractérisé par le fait que** chaque cabine (3) est verticalement déplaçable vers le bas au moyen d'un cadre télescopique vertical (4) suspendu à l'extrémité libre du bras correspondant (5).

2. Dispositif selon la revendication 1 **caractérisé par le fait que** chaque cadre télescopique (4) comprend un certain nombre d'éléments s'engageant l'un dans l'autre, l'élément inférieur portant la cabine (3).

3. Dispositif selon la revendication 1 ou 2 **caractérisé par le fait que** les parois opposées des deux cabines (3) sont closes pour assurer la fonction de glissement le long des conteneurs (7).

4. Dispositif selon l'une des revendications précédentes **caractérisé par le fait que** chaque cabine possède son propre moteur d'élévation (8).

5. Dispositif selon la revendication 4 **caractérisé par le fait que** le moteur d'élévation (8) peut se commander à partir de la cabine (3).

6. Dispositif selon l'une des revendications précédentes **caractérisé par le fait que** les mouvements de la cabine (3) sont couplés avec ceux du palonnier (1).

7. Dispositif selon la revendication 6 **caractérisé par le fait que** l'alimentation en énergie pour le levage et l'abaissement de la cabine (3) est fournie par le palonnier (1).

8. Dispositif selon l'une des revendications 1 à 6 **caractérisé par le fait que** l'énergie potentielle et cinétique qui est présente dans le palonnier (1) au moment de sa dépose est utilisable pour le moteur d'élévation (8) de la cabine (3).

9. Dispositif selon la revendication 7 ou 8 **caractérisé par le fait que** l'énergie momentanément présente est accumulée dans le dispositif et peut être mise à profit pour lever et abaisser la cabine (3).
